# EUROPÄISCHE PATENTSCHRIFT

(11) **EP 0 353 769 B1**
(45) Veröffentlichungstag und Bekanntmachung des Hinweises auf die Patenterteilung: **09.03.1994**
(21) Anmeldenummer: 89114448.7
(22) Anmeldetag: 04.08.1989
(51) Int. Cl.: A47G 25/32

(54) **Metallkleiderbügel**
Metal clothes hanger
Cintre en métal

(30) Priorität: 04.08.1988 DE 8809968 U
(43) Veröffentlichungstag der Anmeldung: 07.02.1990
(73) Patentinhaber: MAWA METALLWARENFABRIK WAGNER GMBH, D-85276 Pfaffenhofen (DE)
(72) Erfinder: Leithner, Karl-Heinz, D-8068 Pfaffenhofen/Ilm (DE)
(74) Vertreter: Abitz, Walter, Dr.-Ing.

(56) Entgegenhaltungen:
- CH-A- 394 543
- DE-U- 8 536 129
- US-A- 2 423 369
- US-A- 3 963 154
- US-A- 4 382 531

## Beschreibung

Die Erfindung betrifft einen Metallkleiderbügel mit einem Bügelkörper, mit einem Aufhängehaken, der im Bereich seines unteren Endes einen vergrößerten Querschnitt aufweist, und mit einem im wesentlichen zylindrischen Hohlkörper, der mit dem Bügelkörper fest verbunden ist und in dem der Aufhängehaken drehbar gelagert ist.

Bei einem solchen aus DE-U-85 36 129 bekannten Kleiderbügel ist der Hohlkörper auf der Unterseite offen, so daß er aus einer einfachen Hülse mit gleichförmigem Innen- und Außendurchmesser besteht. Der hülsenförmige Hohlkörper ist an einem Kennzeichnungsträger angeschweißt. Der Aufhängehaken ist dadurch in vertikaler Richtung in der Hülse verschiebbar. Wegen des Kennzeichnungsträgers ist die Herstellung eines solchen Kleiderbügels aufwendig. Hinzu kommt, daß der Aufhängehaken bereits in den Hohlkörper eingesteckt werden muß, bevor dieser an dem Kennzeichnungsträger befestigt wird. Nach der Befestigung des Hohlkörpers an dem Kennzeichnungsträger besteht nämlich keine Möglichkeit mehr, die Verdickung am unteren Ende des Aufhängehakens auszubilden. Eine weitere Schwierigkeit besteht darin, daß die Verdickung am unteren Ende des Aufhängehakens entweder nach dem Einstecken des Aufhängehakens in den Hohlkörper angebracht werden muß oder der Aufhängehaken erst nach dem Aufschieben des Hohlkörpers auf den bereits mit der Verdickung versehenen Draht gebogen werden kann. Beide Alternativen sind umständlich.

Aus der US-A-3,963,154 ist ein Kleiderbügel bekannt, bei dem der Schaft des Aufhängehakens seitliche Flansche aufweist, die in Aussparungen des Hohlkörpers liegen. Es handelt sich hierbei um einen Kleiderbügel der vollständig aus Kunststoff hergestellt ist. Für eine ausreichende Tragfähigkeit des Kleiderbügels bei gleichzeitig leichter Drehbarkeit des Aufhängehakens müssen die einzelnen Kunststoffteile hochpräzise hergestellt werden, was jedoch nur durch kosten- und zeitintensive Spritzgußverfahren möglich ist.

Ein Kleiderbügel aus Kunststoff ist auch aus der CH-A-394 543 bekannt, bei dem der Aufhängehaken in einer eingesetzten Hülse drehbar gelagert ist. Der Aufhängehaken ist an dem unteren Ende seines Schaftes verdickt und wird dadurch in der Hülse gehalten. Auf der Unterseite ist die Hülse offen, so daß der Aufhängehaken in der Hülse so weit nach unten gleiten kann, bis er mit seinem gebogenen Bereich an der Oberseite der Hülse aufsetzt. Bei der Herstellung muß entweder die Verdickung am unteren Ende des Aufhängehakens angestaucht werden, nach dem die Hülse aufgeschoben ist, oder der Aufhängehaken kann erst nach dem Aufschieben der Hülse gebogen werden.

Aus der US-A-2,423,369 ist ein Kleiderbügel bekannt, dessen Aufhängehaken am unteren Ende einen elliptischen Körper mit einer Einschnürung aufweist. Durch diese Einschnürung soll die Ausrichtung des Aufhängehakens parallel zum Bügelkörper erreicht werden. Die Festlegung des Aufhängehakens an dem Bügelkörper erfolgt dagegen durch eine Lagerplatte am oberen Ende des Bügelkörpers.

Aus der DE-U-18 06 258 ist ein Spezialkleiderbügel für Kleidersäcke bekannt, bei dem das untere Ende des Aufhängehakens mit einer zweiteiligen Schwenkeinrichtung des Bügelkörpers verbunden ist. Das untere Ende des Aufhängehakens ist dabei mit dem oberen, den eingentlichen Aufhängehaken bildenden Ende durch eine rohrförmige Hülse verbunden, die zwei Querschnittsverengungen aufweist, die jeweils in die Querschnittsverengungen des oberen und unteren Teils des Aufhängehakens eingreifen und dadurch die beiden Teile des Aufhängehakens formschlüssig, jedoch drehbar verbinden. Diese Bauart ist in der Herstellung sehr aufwendig und läßt sich nicht auf normale Kleiderbügel übertragen, da bei dieser der Aufhängehaken einteilig ist. Durch die Querschnittsverengungen wird auch die Festigkeit des Aufhängehakens erheblich vermindert.

Der Erfindung liegt die Aufgabe zugrunde, einen Metallkleiderbügel zu schaffen, der einerseits einfach herzustellen ist und anderseits eine leichtgängige Drehbarkeit des Aufhängehakens aufweist.

Erfindungsgemäß wird diese Aufgabe dadurch gelöst, daß der Hohlkörper einen geschlossenen Boden besitzt und den Aufhängehaken durch Verengung oberhalb des vergrößerten Querschnitts drehbar fixiert.

Die Erfindung erlaubt die Herstellung von Metallkleiderbügeln mit einer sowohl äußerst stabilen Befestigung des Hakens am Bügelkörper als auch mit einer ganz besonders gleichmäßig leichtgängigen Drehbarkeit des Aufhängehakens, wobei durch die Einbeziehung des zylindrischen Hohlkörpers als Mittelstück das Aussehen nicht beeinträchtigt wird.

Die Zuverlässigkeit und Langlebigkeit der Verbindung zwischen Aufhängehaken und Mittelstück ergibt sich insbesondere dadurch, daß der Aufhängehaken mit einem Abschnitt von verbreitertem Querschnitt an der Verengung des Mittelstücks anliegt und dadurch der Abrieb auf ein großes Materialvolumen verteilt wird. Vorteilhaft ist insbesondere, daß der zylindrische Hohlkörper praktisch an jede Art von Bügelkörper geschweißt werden kann, so daß für verschiedene Arten von Kleiderbügeln eine einheitliche Befestigung des Aufhängehakens zur Verfügung steht. Vorzugsweise wird dabei der Hohlkörper durch Bolzenschweißen mit dem Bügelkörper verbunden.

Die Stabilität der Befestigung des Aufhängehakens läßt sich dadurch verbessern, daß der zylindrische Hohlkörper des Mittelstücks mehrere Verengungen aufweist, so daß der Aufhängehaken an mehreren Stellen gelagert ist.

Der Hohlkörper kann ins Innere ragende Einbuchtungen aufweisen, in die entsprechende Einbuchtungen des Aufhängehakens in der Gebrauchsstellung des Hakens einrasten.

Es besteht auch die Möglichkeit, den Aufhängehaken mit einem verdickten Teil in einer federnden Hinterschneidung des Hohlkörpers festzuhalten.

Durch die geschlossene Form des Bodens des Hohlkörpers wird einerseits die Schweißverbindung zwischen Hohlkörper und Bügelkörper und andererseits die Steifigkeit des Hohlkörpers verbessert.

Ausführungsbeispiele der Erfindung werden nachfolgend anhand der Zeichnung erläutert. Es zeigen:
- Fig. 1: einen Kleiderbügel mit einem Bügelkörper aus einem profilierten Stahlband;
- Fig. 2: einen Schnitt nach A-A von Fig. 1;
- Fig. 3: einen Schnitt ähnlich dem von Fig. 2, jedoch für einen Kleiderbügel mit einem Bügelkörper aus Runddraht;
- Fig. 4: einen Kleiderbügel mit einem Bügelkörper aus Runddraht, der im Bereich der Hakenbefestigung doppelt geführt ist;
- Fig. 5: einen Schnitt nach B-B von Fig. 4;
- Fig. 6: einen Schnitt ähnlich dem von Fig. 5, jedoch in der Ebene des Bügelkörpers;
- Fig. 7: das Mittelstück mit dem doppelt geführten Runddraht des Bügelkörpers von Fig. 4 in Draufsicht;
- Fig. 8: das Mittelstück des Kleiderbügels von Fig. 4 im Querschnitt;
- Fig. 9 und 10: die an dem Bügelkörper angeschweißten Mittelstücke der Ausführungsbeispiele der Fig. 1 und 4 vor dem Einsetzen des Aufhängehakens;
- Fig. 11: ein äußerst reduziertes Ausführungsbeispiel;
- Fig. 12 und 13: die Verbindung des Mittelstücks mit dem Runddraht des Bügelkörpers bei Punktschweißen;
- Fig. 14: ein Ausführungsbeispiel mit Steckmontage des Aufhängehakens und
- Fig. 15: ein Ausführungsbeispiel mit einer zusätzlichen Metallplatte als Kennzeichnungsträger.

In der Zeichnung ist der Kunststoffüberzug der Übersichtlichkeit halber weggelassen.

Fig. 1 zeigt einen Kleiderbügel mit einem Bügelkörper 1, einem Aufhängehaken 2 und einem Mittelstück aus einem im wesentlichen zylindrischen Hohlkörper 3. Fig. 2 zeigt den Schnitt A-A aus Fig. 1, wobei der Bügelkörper 1 aus profiliertem Stahlband mit dem Hohlkörper 3 fest verbunden ist. Der Hohlkörper 3 ist in diesem Fall ein Kaltfließpreßteil mit einem geschlossenen Boden 3b, der zugleich den bei dieser Herstellungsmethode notwendigen Halteschaft bildet. Der zylindrische Hohlkörper 3 besitzt einen Innendurchmesser, der bei der Montage das Einsetzen des Aufhängehakens 2 mit seinem vergrößerten Querschnitt 2a im Endbereich erlaubt, wobei nach dem Einsetzen Verengungen 3a des Hohlkörpers 3 zur drehbaren Fixierung angebracht werden. Fig. 3 zeigt den gleichen Schnitt A-A mit einem Bügelkörper 1 aus Runddraht.

Fig. 4 zeigt einen Kleiderbügel mit einem Bügelkörper 1 aus Draht, wobei der Draht im Bereich der Hakenbefestigung mit seinen Enden 1a und 1b doppelt geführt ist, wie Fig. 7 zeigt. Fig. 5 und 6 zeigen Schnitte B-B aus Fig. 4 senkrecht und in der gleichen Ebene zum Bügelkörper 1. Der Hohlkörper 3 ist im Bereich des Hakenschaftes flächig in der Längsachse gequetscht. Diese Quetschung wird im Querschnitt laut Fig. 8 nochmals verdeutlicht.

In Fig. 11 ist als Beispiel eine aufs äußerste reduzierte Ausführungsform der Erfindung dargestellt.

Während in bevorzugter Ausführung die Hohlkörper 3 durch Bolzenschweißen mit dem Bügelkörper 1 verbunden sind, kann die Verbindung - wie Fig. 12 und 13 beispielhaft zeigen - auch durch Punktschweißen erfolgen. Die Verbindung kann auch durch Löten, Nieten oder andere geeignete Verfahren erfolgen.

Fig. 14 zeigt einen Querschnitt im Bereich neben dem Aufhängehaken 2 durch einen Kleiderbügel mit einer Metallplatte 4. Die Metallplatte 4 für Kennzeichnungs- oder Werbezwecke kann an den Bügelkörper 1, an den Hohlkörper 3 oder an beide geschweißt werden, und es können auch Metallplatten auf beiden Seiten des Bügels angebracht werden. Auch ist außer Anschweißen die Anbringung von Blechplatten 4 durch andere Befestigungsart möglich, indem beispielsweise Ausnehmungen aus der Blechplatte 4 geklinkt werden und eine Klemmverbindung mit dem Hohlkörper herstellen. Der besondere Vorteil liegt hier darin, daß die zur Anbringung von Werbung oder Markierung dienenden Metallplatten 4 beim Drehen des Aufhängehakens 2 in der Ebene des Bügelkörpers 1 verbleiben.

## Patentansprüche

1. Metallkleiderbügel mit einem Bügelkörper (1), mit einem Aufhängehaken (2), der im Bereich seines unteren Endes einen vergrößerten Querschnitt (2a) aufweist, und mit einem im wesentlichen zylindrischen Hohlkörper (3), der mit dem Bügelkörper (1) fest verbunden ist und in dem der Aufhängehaken (2) drehbar gelagert ist, dadurch gekennzeichnet, daß der Hohlkörper (3) einen geschlossenen Boden (3b) besitzt und den Aufhängehaken (2) durch Verengung (3a) oberhalb des vergrößerten Querschnitts (2a) drehbar fixiert.

2. Metallkleiderbügel nach Anspruch 1, dadurch **gekennzeichnet,** daß der Hohlkörper (3) durch Bolzenschweißen mit dem Bügelkörper (1) verbunden ist.

3. Metallkleiderbügel nach den Ansprüchen 1 oder 2, dadurch **gekennzeichnet,** daß die Verengung (3a) des Hohlkörpers (3) in Form von einer oder mehreren Quetschungen ringförmig oder an mindestens drei Stellen im Umfang des Aufhängehakens (2) punktuell oder flächig in der Längsachse ausgeführt ist.

4. Metallkleiderbügel nach Anspruch 3, dadurch **gekennzeichnet,** daß der Hohlkörper (3) ins Innere ragende Einbuchtungen (3a) aufweist, denen Einbuchtungen am Aufhängehaken (2) in solcher Anordnung entsprechen, daß beim Drehen des Aufhängehakens (2) jeweils eine leichte Einrastung in bevorzugter Gebrauchslage des Aufhängehakens (2) erfolgt.

5. Metallkleiderbügel nach den Ansprüchen 1 und 2, dadurch **gekennzeichnet,** daß der Hohlkörper (3) in einer federnden Hinterschneidung den Aufhängehaken (2) mit seinem verdickten Teil (2a) festhält, wobei gegebenenfalls eine Verlängerung (2b) des Aufhängehakens (2) für eine verbesserte Führung desselben im entsprechend ausgebildeten Hohlkörper (3) angebracht ist.

## Claims

1. Metal clothes-hanger with a hanger body (1), with a hanging hook (2) which has an enlarged cross-section (2a) in the region of its lower end, and with a substantially cylindrical hollow body (3) which is rigidly connected to the hanger body (1) and in which the hanging hook (2) is rotatably mounted, characterised in that the hollow body (3) has a closed base (3b) and rotatably fixes the hanging hook (2) by means of narrowing (3a) above the enlarged cross-section (2a).

2. Metal clothes-hanger according to Claim 1, characterised in that the hollow body (3) is connected to the hanger body (1) by means of stud welding.

3. Metal clothes-hanger according to Claim 1 or 2, characterised in that the narrowing (3a) of the hollow body (3) is effected in the form of one of more pinches in the form of a ring or in at least three places in the periphery of the hanging hook (2) at points or in areas along the longitudinal axis.

4. Metal clothes-hanger according to Claim 3, characterised in that the hollow body (3) has inwardly projecting indentations (3a) to which correspond indentations on the hanging hook (2) in such an arrangement that on rotation of the hanging hook (2) a slight locking in a preferred position of use of the hanging hook (2) takes place in each case.

5. Metal clothes-hanger according to Claims 1 and 2, characterised in that the hollow body (3) holds the hanging hook (2) firmly by its thickened part (2a) in a resilient undercut, an extension (2b) of the hanging hook (2) optionally being provided for improved guiding of the latter in the correspondingly constructed hollow body (3).

## Revendications

1. Cintre métallique pour vêtements, comportant : un corps de cintre (1); un crochet de suspension (2) qui, dans la région de son extrémité inférieure, présente une section droite agrandie (2a); et un élément creux (3) sensiblement cylindrique qui est fixé au corps de cintre (1) et dans lequel le crochet de suspension (2) est monté avec possibilité de rotation, caractérisé par le fait que l'élément creux (3) possède un fond fermé (3b) et, grâce à un rétrécissement (3a) au-dessus de la section droite agrandie (2a), retient le crochet de suspension (2) en lui permettant de tourner.

2. Cintre métallique pour vêtements selon revendication 1, caractérisé par le fait que l'élément creux (3) est lié au corps de cintre (1) par soudage à l'arc avec percussion.

3. Cintre métallique pour vêtements selon l'une des revendications 1 ou 2, caractérisé par le fait que le rétrécissement (3a) de l'élément creux (3) est réalisé sous la forme d'un ou plusieurs pincements, annulairement ou en au moins trois endroits sur la périphérie du crochet de suspension (2), cela ponctuellement ou en surface sur l'axe longitudinal.

4. Cintre métallique pour vêtements selon revendication 3, caractérisé par le fait que l'élément creux (3) présente des bossages rentrants (3a) formant des saillies à l'intérieur et auxquels correspondent, sur le crochet de suspension (2), des indentations dont la disposition est telle que, lors de la rotation du crochet de suspension (2), il se produit à chaque fois un léger enclenchement dans la position d'utilisation préférée du crochet de suspension (2).

5. Cintre métallique pour vêtements selon les revendications 1 et 2, caractérisé par le fait que, dans une partie en contredépouille déformable élastiquement, l'élément creux (3) maintient le crochet de suspension (2) par la partie épaissie (2a) de celui-ci, un prolongement (2b) du crochet de suspension (2) étant éventuellement agencé, en vue d'un meilleur guidage de ce crochet, dans l'élément creux (3) réalisé avec une configuration correspondante.
